# EUROPÄISCHE PATENTSCHRIFT

(11) **EP 1 392 577 B1**
(45) Veröffentlichungstag und Bekanntmachung des Hinweises auf die Patenterteilung: **16.04.2008**
(21) Anmeldenummer: 02769461.1
(22) Anmeldetag: 29.04.2002
(51) Int. Cl.: B65D 71/00

(54) **BEHÄLTERTRÄGER**
CONTAINER CARRIER
PORTE-CONTENANTS

(30) Priorität: 15.05.2001 DE 20108181 U
(43) Veröffentlichungstag der Anmeldung: 03.03.2004
(73) Patentinhaber: A & R Carton Bremen GmbH, 28309 Bremen (DE)
(72) Erfinder: SKOLIK, Bernard, 27211 Bassum (DE); ECKERMANN, Jens, 28309 Bremen (DE); SCHEELCKE, Hilger, 28357 Bremen (DE)
(74) Vertreter: Hauck Patent- und Rechtsanwälte
(86) Internationale Anmeldenummer: PCT/EP2002/004700
(87) Internationale Veröffentlichungsnummer: WO 2002/092457

(56) Entgegenhaltungen:
- US-A- 2 540 067
- US-A- 3 084 831
- US-A- 3 402 872
- US-B1- 6 221 212

## Beschreibung

Die Erfindung bezieht sich auf Behälterträger aus faltbarem Flachmaterial mit einem kartenförmigen, oben offenen Tragbehälter mit einer Bodenwand, Längswänden und Stirnwänden, einer zu den beiden Längswänden parallelen Mittelwand im Tragbehälter, die oben einen Traggriff aufweist und zu den Stirnwänden parallelen Querstegen zwischen der Mittelwand und den Längswänden zum Bilden von Gefachen im Tragbehälter zur Aufnahme von Behältern.

Derartige körbchenartige Behälterträger ("Open Basket Carrier") sind bekannt. Sie können aus einem oder aus mehreren Zuschnitten faltbaren Flachmaterials hergestellt sein. Meistens sind sie aus Karton. Sie dienen insbesondere der Aufbewahrung und dem Transport von Flaschen, hauptsächlich Getränkeflaschen.

Ein Problem derartiger Behälterträger ist die Stabilität. Es muss verhindert werden, dass der Behälterträger unter den Belastungen im Verpackungsprozess und beim Transport eingesetzter Behälter reißt. Hierzu sind strukturelle und die Materialwahl betreffende Maßnahmen beispielsweise in der US 3 084 831 A und der EP 916 590 A und der DE 299 11 034 U beschrieben.

Davon ausgehend liegt der Erfindung die Aufgabe zugrunde, Behälterträger der eingangs genannten Art mit weiter verbesserter Stabilität zur Verfügung zu stellen.

Die Aufgabe wird durch einen Behälterträger mit den Merkmalen des Anspruches 1 gelöst.

Die Aufgabe wird durch einen Behälterträger aus einem faltbaren Flachmaterial mit den Merkmalen des Anspruches 1 gelöst. Dieser Behälterträger hat
- einen kastenförmigen, oben offenen Tragbehälter mit einer Bodenwand, Längswänden und Stirnwänden,
- eine zu den Längswänden parallele Mittelwand im Tragbehälter, die oben einen Traggriff aufweist,
- zu den Stirnwänden parallele Querstege zwischen der Mittelwand und den Längswänden zum Bilden von Gefachen im Tragbehälter zur Aufnahme von Behältern,
- Mittelfaltlinien in den Stirnwänden und in der Bodenwand zum flachen Zusammenlegen des Behälterträgers und
- eine Materialverstärkung, die an einem stirnseitigen Rand der Bodenwand angeordnet ist und durch die die Mittelfaltlinie der Bodenwand verläuft.

Alle diese Merkmale sind aus US 3 084 831 A bekannt.

Die Materialverstärkung befindet sich an einer Position der Bodenwand, an der zum Aufrichten des Behälterträgers aus dem flachliegenden Zustand im Verpackungsprozess ein Aufdrücker einer Aufrichtmaschine angreift. Dieser Aufdrücker übt auf den Rand der Bodenwand eine Kraft aus, die bei den herkömmlicherweise für Behälterträger eingesetzten Kartonqualitäten (z.B. Kraftkarton mit einer Grammatur von 305 g/m²) nicht als kritisch angesehen worden ist. Überraschenderweise hat sich nun gezeigt, dass Behälterträger mit den herkömmlichen Aufrichtmaschinen störungsfrei produziert und auch aus weniger starkem Flachmaterial hergestellt werden können, wenn sie die Materialverstärkung aufweisen. Hierdurch ist es insbesondere möglich, den Behälterträger aus einem Kraftkarton mit einer Grammatur von weniger als 305 g/m² herzustellen, insbesondere mit einer Grammatur von 250 g/m², oder aus einem Recyclingmaterial, das bislang den Belastungen im Aufrichtprozess nicht standgehalten hätte.

Vorzugsweise entspricht die Querausdehnung der Materialverstärkung im Wesentlichen der Querausdehnung der Bodenwand, d.h. die Materialverstärkung verläuft etwa über die gesamte Breite der Bodenwand. Es hat sich gezeigt, dass eine lediglich punktuelle Materialverstärkung auf der Mittelfaltlinie, wo normalerweise der Aufdrücker ansetzt, keine entscheidende Stabilitätsverbesserung erbringt.

Grundsätzlich kann die Materialverstärkung ein zusätzlich angesetztes faltbares Flachmaterial oder auch ein anderes Material, z.B. ein Klebestreifen oder "Krafttape" sein. Die Materialverstärkung ist eine um den stirnseitigen Rand der Bodenwand gegen eine Seite der Bodenwand geklappte Verstärkungslasche gegen die Innenseite der Bodenwand geklappt, wodurch beispielsweise die Verwendung einseitig gestrichenen Kartonmaterials begünstigt wird.

Die Längsausdehnung der Materialverstärkung kann beispielsweise etwa der Hälfte der Längsausdehnung der Bodenwand entsprechen. Dies ist für die Festigkeit von Vorteil und ermöglicht dennoch eine Herstellung der Zuschnitte ohne große Materialverluste, d.h. eine günstige "Bogenaufteilung".

Vorzugsweise ist die Materialverstärkung mit der Bodenwand verklebt. Diese Verklebung kann gemeinsam mit weiteren eventuellen Verklebungen erfolgen, die der Behälterträger aufweist.

Gemäß Anspruch 1 hat der Behälterträger aus faltbarem Flachmaterial
- nach außen geneigte Bodenschrägen, die unten mit den längsseitigen Rändern der Bodenwand und oben mit den unteren Rändern der Längswände verbunden sind.

Dadurch, dass der Behälterträger an den beiden Längsseiten Bodenschrägen aufweist, wird überraschenderweise eine erhebliche Verbesserung der Stabilität des Behälterträgers erreicht. Untersuchungen haben ergeben, dass die Bodenschrägen die in den Behälterträger eingesetzten Behälter am unteren Rand festhalten, so dass die Behälter an Bewegungen gehindert werden, die das Materialversagen erheblich fördern. Es handelt sich dabei um ein "Tänzeln" der Behälter in den Gefachen, das sich insbesondere bei einem starken Verzögern bzw. abrupten Abbrechen einer Absenkbewegung herkömmlicher Behälterträger einstellt. Diese Bewegung der Behälter kann insbesondere zu einem Materialriss in den Stirnwänden führen. Dies wird bei dem erfindungsgemäßen Behälterträger durch Festhalten lediglich des unteren Randes der Behälter vermieden, ohne dass das Einsetzen bzw. Entnehmen der Behälter beeinträchtigt wird. Die Verbesserung der Stabilität begünstigt den Einsatz weniger starker Materialien, die weniger kostspielig sind bzw. ein geringeres Gewicht haben, beispielsweise von Karton mit einer verhältnismäßig geringen Grammatur bzw. von Recycling-Kartons.

Bevorzugt dient der Behälterträger dem Transport von Flaschen. Diese haben vielfach zwischen Boden und zylindrischem Mantel einen geneigten bzw. gerundeten unteren Randbereich, der vorteilhaft mit den Bodenschrägen des Behälterträgers zusammenwirkt. Gemäß einer bevorzugten Ausgestaltung entspricht die Neigung der Bodenschrägen zur Mittelwand etwa der Neigung der unteren Flaschenränder zur Flaschenachse bzw. überschreitet diese etwas, so dass die Flaschen um so stärker eingeklemmt werden, je tiefer sie in die Gefache abgesenkt werden.

Zur weiteren Steigerung der Festigkeit ist die Mittelwand endseitig mit den beiden Stirnwänden verbunden und/oder sind die Querstege endseitig mit der Mittelwand und den Längswänden verbunden.

Die Erfindungen werden nachfolgend anhand der anliegenden Zeichnungen von Ausführungsbeispielen erläutert. In den Zeichnungen zeigen:
- Fig. 1: einen Behälterträger mit Bodenschrägen in einer perspektivischen Seitenansicht;
- Fig. 2: einen Behälter mit Bodenschrägen in Stirnansicht;
- Fig. 3: einen flach ausgebreiteten Zuschnitt eines Behälterträgers mit Verstärkungslasche zur Verstärkung der Bodenwand in der Draufsicht jedoch ohne Bodenschräge;
- Fig. 4: einen Behälterträger mit Materialverstärkungen der Bodenwand zu Beginn (Fig. 4a) und am Ende (Fig. 4b) des Aufrichtprozesses in Stirnansichten;
- Fig. 5: einen Behälterträger ohne Materialverstärkungen an der Bodenwand am Beginn (Fig. 5a) und am Ende (Fig. 5b) des Aufrichtprozesses in Stirnansichten.

Bei der nachfolgenden Erläuterung verschiedener Ausführungsbeispiele werden für im Wesentlichen übereinstimmende Konstruktionselemente dieselben Bezugsziffern verwendet.

Gemäß Fig. 1 und 2 hat ein Behälterträger aus Karton einen kastenförmigen Tragbehälter 1, der eine Bodenwand 2, Längswände 3, 4 und Stirnwände 5, 6 aufweist. Ferner hat der Behälterträger eine Mittelwand 7, die parallel zu den Längswänden 4, 5 zentral im Tragbehälter 2 angeordnet ist. Die Mittelwand 7 hat einen Griffabschnitt 8, der über die oberseitige Öffnung 9 des Tragbehälters 2 hinaussteht und eine Grifföffnung 10 aufweist.

Die Mittelwand 7 ist über - nicht gezeigte - Laschen an den Enden mit den Stirnwänden 5, 6 verbunden. Außerdem ist die Mittelwand 7 mit einem Haken am unteren Rand mit der Bodenwand 2 verhakt. Auch dies ist nicht gezeigt. Ferner sind nicht gezeigte Querstege vorhanden, welche parallel zu den Stirnwänden 5, 6 ausgerichtet und einenends mit der Mittelwand 7 und anderenends mit den Längswänden 4 verbunden sind, um in dem Tragbehälter 2 nach oben offene Gefache abzugrenzen.

Die unteren Ränder der Längswände 4, 5 sind über Bodenschrägen 11, 12 mit den längsseitigen Rändern der Bodenwand 3 verbunden. Die Bodenschrägen 11, 12 sind - ausgehend von der Bodenwand 3 - nach außen geneigt, so dass die Querabmessung der Gefache in der Nähe der Bodenwand 3 nach oben etwas zunimmt.

In die Gefache sind Flaschen 13 eingestellt, wobei sie durch die Querstege in bekannter Weise daran gehindert werden, einander an den Umfängen ihres zylindrischen Bauchbereiches 14 zu berühren. Die Flaschen haben zwischen dem Zylinderbereich 14 und ihren Böden 15 einen geneigten unteren Randbereich 16, sind also unten etwas konisch.

Der Neigungswinkel des konischen Randbereiches 16 zur Mittelachse der Flaschen 13 stimmt etwa mit dem Neigungswinkel der Bodenschrägen 11, 12 zur Mittelwand 7 überein oder unterschreitet diesen etwas. Ferner übersteigen die Querabmessungen der Gefache geringfügig den Durchmesser des Zylinderbereiches 14 der Flaschen 13. Infolgedessen sind die Flaschen 13 bequem in die Gefache einsetzbar, werden jedoch im unteren Randbereich innerhalb der Gefache eingeklemmt. Ein nachteiliges "Tänzeln" der Flaschen 13 in den Gefachen wird hierdurch vermieden. Beim sogenannten "Drop-Jerk-Test", bei dem ein mit Flaschen 13 befüllter Behälterträger am Griff 8 gehalten und einer schnellen Auf- und Abbewegungen mit erheblichen Beschleunigungen unterworfen wird, ergibt bei dem erfindungsgemäßen Behälterträger erheblich bessere Stabilitätswerte als mit herkömmlichen Behälterträgern erreicht wird.

Gemäß Fig. 3 hat ein Zuschnitt 17 eines weiteren Behälterträgers Längswände 18, 19. Am längsseitigen Rand der Längswand 18 ist über eine Rilllinie eine Bodenwand 20 angelenkt. Die Bodenwand 20 ist durch eine Rilllinie 21 in zwei Abschnitte 20', 20" unterteilt. Im Bereich der Rilllinie 21 befinden sich Ausstanzungen 22 für das Einführen von Pinolen eines Flaschenkastens.

An den längsseitigen Rand der Längswand 19 ist eine Bodenlasche 23 angelenkt.

An den stirnseitigen Rändern der Längswand 18 sind Stirnwandhälften 24', 25' angelenkt und entsprechend an den stirnseitigen Rändern der Längswand 19 Stirnwandhälften 24", 25".

An die Stirnwandhälften 24', 24" sind über Rilllinien Mittelwandabschnitte 26', 26" angelenkt. Diese weisen oben Griffabschnitte 27', 27" mit Grifflöchern 28', 28" auf. An den Griffabschnitten 27', 27" sind die Mittelwandabschnitte auf einer Längsmittelachse 29 des Zuschnittes miteinander verbunden.

In den Mittelwandabschnitten 26', 26" sind außerdem Querstege 30', 30", 31', 31" ausgestanzt. Diese sind jeweils über Rilllinien einenends an die Mittelwandabschnitte 26', 26" und anderenends an Steglaschen 32', 32" angelenkt. Dabei sind die Querstege 30', 31' an eine gemeinsame Steglasche 32' und die Querstege 30", 31" an eine gemeinsame Steglasche 32" angelenkt.

Die Steglaschen 32', 32" haben wiederum an einer Querseite jeweils eine Stirnlasche 33', 33" angelenkt.

Ferner sind an eine Querseite der Griffabschnitte 27', 27" äußere Griffabschnitte 34', 34" mit Grifföffnungen 35', 35" angelenkt, die auf der Längsmittelachse 29 über eine Rilllinie miteinander verbunden sind. An die anderen Querseiten haben die äußeren Griffabschnitte 34', 34" Griffverstärkungen 36', 36" angelenkt, die ebenfalls auf der Längsmittelachse 29 miteinander verbunden sind.

Die Stirnwandhälften 25', 25" haben an den Querseiten über Rilllinien Mittelstege 37', 37" angelenkt, die an den äußeren Längsseiten einen ausgestanzten Haken 38', 38" aufweisen und auf der Längsmittelachse 29 ebenfalls über eine Rilllinie miteinander verbunden sind.

Schließlich hat die Bodenwand 20 eine Querseite, die dem Haken 38' zugewandt ist, eine Verstärkungslasche 39 über eine Rilllinie angelenkt. Die Verstärkungslasche 39 ist ebenfalls durch eine Mittelfaltlinie 40 in Fortsetzung der Mittelfaltlinie 21 in zwei Hälften 39', 39" unterteilt. Zwischen den Mittelfaltlinien 21, 40 befindet sich eine kleine rhombische Ausstanzung 41. Ferner hat die Verstärkungslasche 39 eine Ausstanzung 42 für eine Pinole, die nach Klappen der Verstärkungslasche 39 gegen die Innenseite der Bodenwand 20 mit der benachbarten Ausstanzung 22 zur Deckung kommt. Eine randseitige Ausstanzung 43 kommt dabei mit einem Randbereich der nächsten Ausstanzung 22 zur Deckung, so dass Letztere ebenfalls für das Einführen einer Pinole völlig frei bleibt.

Die Verstärkungslasche 39 hat beinahe dieselbe Querabmessung wie die Bodenwand 20. Ihre Länge entspricht etwa der Hälfte der Länge der Bodenwand 20.

Der Behälterträger wird folgendermaßen konfektioniert:

Zunächst werden die Mittelwandabschnitte 26', 26' gegen die Innenseiten des Restzuschnittes geklappt, wobei die Griffabschnitte 27', 27" mit den äußeren Griffabschnitten 34', 34", die Steglaschen 32, 32" mit den Längswänden 18, 19 und die Stirnlaschen 33', 33" mit den Stirnwänden 24', 24" verklebt werden.

Als Nächstes werden die Griffverstärkungen 36', 36" gegen die Griffabschnitte 27', 27" geklappt und können ebenfalls mit diesen verklebt werden.

Danach werden die Stirnwandhälften 25', 25" gegen die Innenseiten der Längswände 18, 19 geklappt, wobei die Mittelwandstege 37', 37" mit den Griffverstärkungen 36', 36" verklebt werden können.

Anschließend werden die beiden Hälften des vorgefertigten Zuschnitts 17 um die Längsmittelachse 29 gegeneinander geklappt, wobei die gegeneinander treffenden Mittelwandabschnitte 26', 26" und Abschnitte des Griffes 27', 27", 34', 34", 36', 36" sowie die Mittelstege 37', 37" miteinander verklebt werden.

Ferner wird die Verstärkungslasche 39 gegen die Innenseite der Bodenwand 20 geklappt und mit dieser verklebt. Dies kann vorteilhaft gleichzeitig mit dem Klappen der Stirnwandhälften 25', 25" gegen die Längswände 18, 19 geschehen.

Schließlich werden die Bodenwandhälften 20', 20" gegeneinander geklappt und dabei die Bodenhälfte 20' randseitig mit der Bodenlasche 23 verklebt.

Der vorkonfektionierte flachliegende Zuschnitt kann aufgerichtet werden, indem gegen die Mitte der Stirnwand 24', 24" und gegen die Seiten der Stirnwand 25', 25" gedrückt wird. Dabei werden die Stirnwände 24', 24", 25', 25" und die Querstege 30', 30", 31', 31" aufgefaltet und die Bodenwand 20 aufgespannt. Letzeres wird in der in Fig. 4 gezeigten Weise durch einen Aufdrücker 44 unterstützt, der gegen den Rand der Bodenwand 20 drückt, an den die Verstärkungslasche 39 angelenkt ist. Hierdurch wird die Bodenwand 20 in Pfeilrichtung angehoben, bis schließlich der Haken 38', 38" in den seitlich offenen Bereich 41 eingreift. Infolge der Verstärkungslasche 39 werden hierdurch die Zuschnitte nicht abträglich verformt.

Anders verhält es sich bei herkömmlichen Zuschnitten, die keine Verstärkung an der Bodenwand aufweisen. Hier kann es beim Anheben der Bodenwand 20', 20" zu den in der Fig. 5 gezeigten Verformungen und einhergehenden Beschädigungen des Behälterträgers kommen.

## Patentansprüche

1. Behälterträger aus einem faltbaren Flachmaterial mit
● einem kastenförmigen, oben offenen Tragbehälter mit einer Bodenwand (20), Längswänden (18, 19) und Stirnwänden (24, 25),
● einer zu den Längswänden (18, 19) parallelen Mittelwand (26) im Tragbehälter, die oben einen Traggriff (27) aufweist,
● zu den Stirnwänden (24, 25) parallelen Querstegen (30, 31) zwischen der Mittelwand (26) und den Längswänden (18, 19) zum Bilden von Gefachen im Tragbehälter zur Aufnahme von Flaschen,
● nach außen geneigten Bodenschrägen (11, 12),
● wobei die Neigung der Bodenschrägen (11, 12) zur Mittelwand (7) etwa der Neigung der unteren Flaschenränder (16) zur Flaschenachse in den Behälterträger einzusetzender Flaschen entspricht oder diese etwas überschreitet
● wobei die Abmessungen des Behälterträgers so auf die Abmessungen der Flaschen (13) abgestimmt sind, dass die Flaschen (13) im Bereich der Bodenschrägen (11, 12) in den Gefachen einklemmbar sind,
● mit Mittelfaltlinien (21, 40) in den Stirnwänden (24, 25) und in der Bodenwand (20) zum flachen Zusammenlegen des Behälterträgers
● einer Materialverstärkung (39), die an einem stirnseitigen Rand der Bodenwand (20) angeordnet ist und durch die die Mittelfaltlinie (21, 40) der Bodenwand (20) verläuft,
● wobei die Materialverstärkung eine um den stirnseitigen Rand der Bodenwand (20) gegen eine Seite der Bodenwand (20) geklappte Verstärkungslasche (39) ist, **dadurch gekennzeichnet dass** die Bodenschrägen unten mit den längsseitigen Rändern der Bodenwand (2) und oben mit den unteren Rändern der Längswände (3, 4) verbunden sind.

2. Behälterträger nach Anspruch 1, bei dem die Querausdehnung der Materialverstärkung (39) im wesentlichen der Querausdehnung der Bodenwand (20) entspricht.

3. Behälterträger nach Anspruch 1 oder 2, bei dem die Verstärkungslasche (39) gegen die Innenseite der Bodenwand (20) geklappt ist.

4. Behälterträger nach einem der Ansprüche 1 bis 3, bei dem die Längsausdehnung der Materialverstärkung (39) etwa der Hälfte der Längsausdehnung der Bodenwand (20) entspricht.

5. Behälterträger nach einem der Ansprüche 1 bis 4, bei dem die Materialverstärkung (39) mit der Bodenwand (20) verklebt ist.

6. Behälterträger nach einem der Ansprüche 1 bis 5, bei dem die Mittelwand (7) endseitig mit den Stirnwänden (5, 6) verbunden ist.

7. Behälterträger nach einem der Ansprüche 1 bis 6, der aus einem Kraftkarton mit einer Grammatur von weniger als 305 g/m² besteht.

8. Behälterträger nach Anspruch 7, der aus einem Kraftkarton mit einer Grammatur von 250 g/m² besteht.

9. Behälterträger nach einem der Ansprüche 1 bis 8 mit eingesetzten Flaschen (13).

## Claims

1. A container carrier made of a foldable flat material, comprising:
- a box-shaped carrying container which is open at top and has a bottom wall (20), longitudinal walls (18, 19), and end walls (24, 25),
- a middle wall (26) parallel to the longitudinal walls (18, 19) in the carrying container that has a carrying handle (27) at top,
- transverse webs parallel (30, 31) to the end walls (24, 25) between the middle wall (26) and the longitudinal walls (18, 19) for forming compartments in the carrying container to receive containers therein,
- outwardly inclined bottom slopes (11, 12),
- whereas the inclination of the bottom slopes (11, 12) to the middle wall (7) approximately coincides with the inclination of the lower edge area (16) to the central axis of the bottles to be inserted into the container carrier or slightly exceeds it,
- whereas the dimensions of the container carrier are matched to the dimensions of the bottles (13), so that the bottles (13) can be pinched within the compartments in the area of the bottom slopes (11, 12),
- central folding lines (21, 40) in the end walls (24, 25) and in the bottom wall (20) to planely fold the container carrier,
- a material reinforcement (39) which is disposed at a end-sided edge of the bottom wall (20) and extends through the central folding line (21, 40) of the bottom wall (20), **characterized in that**
- the bottom slopes (11, 12) are joined to the longitudinal-sided edges of the bottom wall (2) at bottom and to the lower edges of the longitudinal walls (3, 4) at top.

2. The container carrier as claimed in claim 1 wherein the cross extension of the material reinforcement (39) is substantially equal to the cross extension of the bottom wall (20).

3. The container carrier as claimed in claim 1 or 2 wherein the rein-forcing flap (39) is folded against the inner surface of the bottom wall (20).

4. The container carrier as claimed in any one of claims 1 to 3 wherein the longitudinal extension of the material reinforcement (39) is approximately equal to half the longitudinal extension of the bottom wall (20).

5. The container carrier as claimed in any one of claims 1 to 4 wherein the material reinforcement (39) is adhered to the bottom wall (20).

6. The container carrier as claimed in any one of claims 1 to 5 wherein the middle wall (7) is joined to the end walls (5, 6) at its end sides.

7. The container carrier as claimed in any one of claims 1 to 6 which is made of a kraft cardboard having a grammage of less than 305 g/m².

8. The container carrier as claimed in claim 7 which is made of a kraft cardboard having a grammage of 250 g/m².

9. The container carrier as claimed in any one of claims 1 to 8 with inserted bottles (13).

## Revendications

1. Porte-contenants réalisé dans un matériau plat pliable, avec
● un contenant porteur ouvert en haut, en forme de caisson, avec une paroi de fond (20), des parois longitudinales (18, 19) et des parois frontales (24, 25),
● une paroi médiane (26), parallèle aux parois longitudinales (18, 19), dans le contenant porteur, qui présente une poignée (27) en haut,
● des âmes transversales (30, 31), parallèles aux parois frontales (24, 25), entre la paroi médiane (26) et les parois longitudinales (18, 19) pour la formation de casiers dans le contenant porteur pour recevoir des bouteilles,
● des biseaux de fond (11, 12) inclinés vers l'extérieur,
● l'inclinaison des biseaux de fond (11, 12) par rapport à la paroi médiane (7) correspondant à peu près à l'inclinaison des bords de bouteille inférieurs (16) par rapport à l'axe de bouteille dans des bouteilles devant être placées dans le porte-contenants ou dépassant légèrement cette inclinaison,
● les dimensions du porte-contenants étant adaptées aux dimensions des bouteilles (13) de sorte que les bouteilles (13) peuvent être coincées dans la zone des biseaux de fond (11, 12) dans les casiers,
● avec des lignes de pliage médianes (21, 40) dans les parois frontales (24, 25) et dans la paroi de fond (20) pour un repliement à plat du porte-contenants,
● un renfort de matériau (39) qui est disposé sur un bord, côté frontal, de la paroi de fond (20) et qui est traversé par la ligne de pliage médiane (21, 40) de la paroi de fond (20),
● le renfort de matériau étant un rabat de renfort (39) rabattu autour du bord, côté frontal, de la paroi de fond (20) contre un côté de la paroi de fond (20), **caractérisé en ce que** les biseaux de fond sont raccordés en bas aux bords, côté longitudinal, de la paroi de fond (2) et raccordés en haut aux bords inférieures des parois longitudinales (3, 4).

2. Porte-contenants selon la revendication 1, avec lequel l'étendue transversale du renfort de matériau (39) correspond essentiellement à l'étendue transversale de la paroi de fond (20).

3. Porte-contenants selon la revendication 1 ou 2, avec lequel le rabat de renfort (39) est rabattu contre le côté intérieur de la paroi de fond (20).

4. Porte-contenants selon une des revendications 1 à 3, avec lequel l'étendue longitudinale du renfort de matériau (39) correspond à peu près à la moitié de l'étendue longitudinale de la paroi de fond (20).

5. Porte-contenants selon une des revendications 1 à 4, avec lequel le renfort de matériau (39) est collé contre la paroi de fond (20).

6. Porte-contenants selon une des revendications 1 à 5, avec lequel la paroi médiane (7) est, côté extrémité, raccordée aux parois frontales (5, 6).

7. Porte-contenants selon une des revendications 1 à 6, qui se compose d'un carton kraft d'un grammage inférieur à 305 g/m².

8. Porte-contenants selon la revendication 7, qui se compose d'un carton kraft d'un grammage de 250 g/m².

9. Porte-contenants selon une des revendications 1 à 8, avec des bouteilles (13) mises en place.
